# EUROPÄISCHE PATENTSCHRIFT

(11) **EP 0 236 873 B1**
(45) Veröffentlichungstag und Bekanntmachung des Hinweises auf die Patenterteilung: **12.09.1990**
(21) Anmeldenummer: 87102779.3
(22) Anmeldetag: 26.02.1987
(51) Int. Cl.: A47G 19/26

(54) **Kühlbehälter für Butter oder dergleichen**
Refrigerated recipient for butter or the like
Récipient refroidisseur pour beurre ou substance analogue

(30) Priorität: 07.03.1986 DE 3607533
(43) Veröffentlichungstag der Anmeldung: 16.09.1987
(73) Patentinhaber: von Zelewski, Andreas, D-4000 Düsseldorf 13 (DE); Kapela, Zenon, D-4000 Düsseldorf 13 (DE)
(72) Erfinder: von Zelewski, Andreas, D-4000 Düsseldorf 13 (DE); Kapela, Zenon, D-4000 Düsseldorf 13 (DE)

(56) Entgegenhaltungen:
- CH-A- 181 625
- CH-A- 203 667
- DE-A- 1 529 341
- DE-C- 44 370
- DE-C- 809 466
- FR-A- 822 434

## Beschreibung

Die Erfindung betrifft einen Kühlbehälter für Butter oder dergleichen mit den im Oberbegriff des Patentanspruchs 1 angegebenen Merkmalen. In einem solchen Kühlbehälter kann z.B. Butter bei verhältnismäßig konstanter und niedriger Temperatur aufbewahrt werden, wobei ihre Streichfähigkeit erhalten bleibt.

Es sind verschiedene Kühlbehälter für Butter bekannt (DE-PS 44 370, DE-PS 809 466 und FR-A 822 434), bei denen der Deckel in Form einer Glocke, oder einer Haube ausgebildet ist, die auf isoliertem Boden abgestützt und mit saugfähigem Material überzogen sind. Die Glocke kann auch aus porösem Ton bestehen (DE-GM 8130421). Ein Kühlbehälter gemäß Oberbegriff des Anspruches 1 ist durch die FR-A 822 434 bekannt.

Bei manchen Behältern ist das Wasser oft in kurzer Zeit verdunstet. Auch ist die Wartung des saugfähigen Materials problematisch. Da eine Schutzkappe über der feuchte Schicht fehlt, genügen diese Behälter nicht den Anforderungen hinsichtlich Hygiene und Ästhetik. Beim Öffnen dieser Behälter besteht die Gefahr, daß Wasser ausgeschüttet wird und man braucht einen freien, sauberen Platz, um die Glocke oder Haube abzulegen, so daß die Handhabung umständlich und unhygienisch ist.

Ferner ist eine ungekühlte Butterdose mit einem abnehmbaren und in einem Gelenk schwenkbaren Deckel bekannt (DE-OS 1 529 341). Das Gelenk ist durch einen an dem Deckel angeordneten, hakenförmigen Steg gebildet, der in der Butterschale in einen Schlitz eingreift.

Der Erfindung liegt die Aufgabe zugrunde, einen Kühlbehälter der im Oberbegriff des Patentanspruchs 1 genannten Art zu schaffen, bei dem sich häufiges Wassernachfüllen erübrigt und bei dem dennoch einwandfreie hygienische Verhältnisse und eine einfache Bedienung bei der Entnahme der Butter, beim Auffüllen des Wassers mit Wasserstandanzeige und bei der Wartung des saugfähigen Materials gewährleistet sein sollen. Durch die Ausbildung des Kühlbehälters soll sich das saugfähige Material leicht auswechseln lassen. Vorteilhaft ist ein Blatt Küchenpapier, was normalerweise in jeder Küche zu finden ist, zu befeuchten und auf den Deckel und den flossenartigen Fortsatz aufzulegen. Eine einfache konstruktive Ausbildung soll sich ergeben, wenn der flossenartigen Fortsatz für die gelenkige Verbindung des Kühlbehälters herangezogen wird. Die Anordnung einer Rinne hat den Vorteil, daß Wasser bei geschlossenem Kühlbehälter d.h. bei aufgesetztem Deckel nachgefüllt werden kann, ohne daß Wasser auf das zu kühlende Gut gelangt, wenn es auf der Oberseite des Deckels gegossen wird.

Diese Aufgabe wird bei dem Kühlbehälter nach dem Oberbegriff erfindungsmäßig durch die im kennzeichnenden Teil des Patentanspruchs 1 angegebenen Merkmale gelöst.

Vorteilhafte Ausbildungen des Erfindungsgegenstandes sind in den abhängigen Ansprüchen 2 bis 7 dargestellt.

Die mit der Erfindung erzielten Vorteile bestehen insbesondere darin, daß der Wasservorratsbehälter vom Butterraum getrennt ist und der leicht aufsteckbar und gelenkig angeordneter Kühldeckel in einfacher Weise mit saugfähigem Material überzogen werden kann. Die Schutzkappe vermindert eine Verschmutzung des saugfähigen Materials und verhindert eine zu rasche Verdunstung des Wassers, was den hygienischen Forderungen entspricht.

Vorteilhafte Ausgestaltung des Gegenstandes der Erfindung ist zusätzlich noch in dem Unteranspruch 3 angegeben. Durch die Ausbildung gemäß diesen Patentanspruch läßt sich eine wirksame Kühlung der Butterschale von unten her erzielen.

Der Kühlbehälter ist auch zum Frischhalten von Nahrungsmitteln wie zum Beispiel Käse gut geeignet. Die Praxis hat gezeigt, daß zum Beispiel auch belegte Brote stundenlang die Frische im Kühlbehälter halten können ohne auszutrocknen.

Die Erfindung wird anhand von in der Zeichnung dargestellten Ausführungsbeispielen im folgenden näher erläutert.

Es zeigen:
Figur 1: ein geöffneten Kühlbehälter in perspektivischer Darstellung,
Figur 2: einen Querschnitt durch einen Kühlbehälter mit einer Thermoisolierplatte,
Figur 3: einen Querschnitt durch einen Kühlbehälter mit einem Kühlboden und,
Figur 4: einen Teilquerschnitt durch die Innenwand und das Untergestell mit der gelenkigen Verbindung.

Der Kühlbehälter für Butter besteht aus einem Kühldeckel 1, einem Untergestell 2 und einer Butterschale 3. Der Kühldeckel 1 besteht aus einer Innenwand 4, die unten vorne und seitlich von einer Rinne 6 umgeben ist und hinten einen flossenartigen Fortsatz 5 aufweist, der durch entsprechende Gestaltung in Verbindung mit dem Untergestell 2 ein leicht aufsetzbares Gelenk 12 bildet. Die Innenwand 4 und der flossenartige Fortsatz 5 sind auf ihrer Außenseite mit einem saugfähigem Material 8 überzogen. Auf der Außenseite der vorderen Rinne 6 befindet sich ein Griff 7, um das Öffnen und Schließen des Kühldeckels 1 zu erleichtern.

Auf dem äußeren Rand der Rinne 6 ist eine abnehmbare, gelochte Schutzkappe 9 aufgesetzt, die das saugfähige Material 8 vor Schmutz und zu rascher Verdunstung des Wassers schützt. Das Untergestell 2 ist als Wasservorratsbehälter 11 ausgebildet, an dessen Vorderseite sich ein Sichtfenster 10 befindet, durch das der Wasserstand kontrolliert werden kann. Zum Nachfüllen von Wasser braucht dieses lediglich auf die Oberfläche des Kühldeckels gegossen zu werden.

Das Wasser sammelt sich in den Rinnen 6 und kann von da über den flossenartigen Fortsatz 5 in den Wasservorratsbehälter 11 fließen. Im oberen Bereich des Untergestells 2 ist eine abnehmbare Bodenplatte aufgesetzt. Diese weist eine Vertiefung oder Wölbung zum Zentrieren der Butterschale auf und kann entweder als Thermoisolierplatte 15 (Figur 2) oder als Kühlboden ausgebildet sein. Bei der zuletzt genannten Ausführungsform ist die Bodenplatte mit einem flossenartigen Fortsatz 13 versehen. Bodenplatte und Fortsatz sind mit saugfähigem Material 8 überzogen. Die Bodenplatte ist durch eine Trennplatte 14 vom Wasser abgetrennt, wobei das Untergestell 2, um die Verdunstung des Wassers zu ermöglichen, oben seitlich und vorne gelocht ist (Figur 3).

Auf die Bodenplatte kann eine herausnehmbare Butterschale 3 aufgesetzt werden.

Wenn der Wasservorratsbehälter 11 mit Wasser gefüllt, das saugfähige Material 8 aufgelegt und der Kühldeckel 1 geschlossen ist, wird das Wasser durch das auf dem flossenartigen Fortsatz befindliche saugfähige Material 8 angesaugt und auf der Oberfläche des Kühldeckels verteilt, wo es verdunstet. Dabei wird dem Raum unter dem Kühldeckel Wärme entzogen, so daß dort eingebrachte Butter kühl gehalten wird und ihre Streichfähigkeit behält.

## Patentansprüche

1. Kühlbehälter für Butter oder dergleichen, bestehend aus einem Untergestell (2), das in seinem oberen Teil als Platte (15) zur Aufnahme einer Butterschale (3) ausgebildet ist und dessen unterer Teil als Wasservorratsbehälter (11) ausgebildet ist, und einem Kühldeckel (1), der in das Untergestell (2) einsetzbar ist und der eine dünne Innenwand (4) aufweist, auf der ein mit einem Wasservorratsbehälter (11) in Verbindung stehendes, saugfähiges Material (8) aufliegt, dadurch gekennzeichnet, daß der Kühldeckel (1) gelenkig mit dem Untergestell (2) verbunden ist, daß der Kühldeckel (1) eine das saugfähige Material (8) überdeckende, gelochte Schutzkappe (9) aufweist, daß die Innenwand (4) des Kühldeckels (1) einen breiten flossenartigen Fortsatz (5) aufweist, der in den Wasservorratsbehälter (11) eintaucht und mit dem saugfähigen Material (8) des Kühldeckels (1) überzogen ist, daß die Innenwand (4) des Kühldeckels (1) an ihrer Außenseite vorne, d.h. an der der gelenkigen Verbindung abgekehrten Seite, und seitlich von einer Rinne (6) umgeben ist, die zum Wasserablauf vorgesehen ist und gleichzeitig als Abstandhalter zwischen Innenwand (4) und äußere Schutzkappe (9) dient, und daß an dem an der Vorderseite des Kühldeckels (1) verlaufenden Rinnenabschnitt ein Griff (7) angeordnet ist.

2. Kühlbehälter nach Anspruch 1, dadurch gekennzeichnet, daß die gelenkige Verbindung des Kühldeckels (1) mit dem Untergestell (2) mittels des flossenartigen Fortsatzes (5) erfolgt.

3. Kühlbehälter nach einem der Ansprüche 1 bis 2, dadurch gekennzeichnet, daß die Platte (15) zur Aufnahme der Butterschale (3) als Kühlboden ausgebildet ist, der einen in den Wasservorratsbehälter (11) eintauchenden flossenartigen Fortsatz (13) aufweist, wobei die Unterseite des Kühlbodens und der Fortsatz (13) mit saugfähigem Material (8) überzogen sind, daß ferner der Kühlboden durch eine in Abstand zu ihm verlaufende Trennplatte (14) gegen den Wasservorratsbehälter (11) abgetrennt ist und daß die seitlichen und vorderen Wände des Untergestells (2) im Bereich zwischen der Trennplatte (14) und dem Kühlboden Öffnungen zur Wasserverdunstung aufweisen.

4. Kühlbehälter nach einem der Ansprüche 1 bis 3, dadurch gekennzeichnet, daß sich in der vorderen Wand des Untergestells (2) ein zur Wasserstandkontrolle dienendes Fenster (10) befindet.

5. Kühlbehälter nach einem der Ansprüche 1 bis 4, dadurch gekennzeichnet, daß der Kühlbehälter aus lebensmittelfreundlichen Kunststoffen besteht.

6. Kühlbehälter nach einem der Ansprüche 1 bis 5, dadurch gekennzeichnet, daß die Platte (15) zur Aufnahme der Butterschale (3) eine entsprechende Vertiefung, oder Wölbung zum Zentrieren der Butterschale (3) aufweist.

7. Kühlbehälter nach einem der Ansprüche 1 bis 6, dadurch gekennzeichnet, daß die Schutzkappe (9) eine von innen umlaufende Tropfkante (16) aufweist und hinten eine Abdeckkappe (17) aufweist.

## Claims

1. A cooling box for butter or similar foodstuffs, comprising a base (2), the upper part of which has the form of a plate (15) for holding a butter tray (3) and the lower part of which has the form of a water container (11), and a cooling lid (1) which can be inserted into the base (2) and which possesses a thin inner wall (4) upon which there rests a piece of absorbent material (8) which itself is in contact with the water container (11), being characterized as follows: that the cooling lid (1) is joined to the base (2) in an articulated manner, that the cooling lid (1) possesses a perforated protective cap (9) covering the absorbent material (8), that the inner wall (4) of the cooling lid (1) possesses a wide fin-shaped prolongation (5) which is immersed in the water container (11) and is covered with the absorbent material (8) on the cooling lid (1), that the inner wall (4) of the cooling lid (1) is surrounded on its front outer edge, i.e. on the opposite edge from the articulated joint, and on the sides by a groove (6), the purpose of which is to allow water to run off and, at the same time, to act as a spacer between the inner wall (4) and the outer protective cap (9), and that a handle (7) is present on that section of the groove which runs along the front edge of the cooling lid (1).

2. A cooling box according to Claim 1, being characterized as follows: that the articulated joint between the cooling lid (1) and the base (2) is effected by means of the fin-shaped prolongation (5).

3. A cooling box according to one of the Claims 1 to 2, being characterized as follows: that the plate (15) for holding the butter tray (3) has the form of a cooling tray which possesses a fin-shaped prolongation (13), this being immersed in the water container (11), with the underside of the cooling tray and the prolongation (13) being covered with absorbent material (8), and furthermore that the cooling tray is separated from the water container (11) by a separator plate (14) arranged at a distance from the cooling tray and that the side and front walls of the base (2) possess openings for evaporation of water in the area between the separator plate (14) and the cooling tray.

4. A cooling box according to one of the Claims 1 to 3, being characterized as follows: that a window (10) is present in the front wall of the base (2) for the purpose of monitoring the water level.

5. A cooling box according to one of the Claims 1 to 4, being characterized as follows: that the cooling box consists of plastics which do not prove harmful to foodstuffs.

6. A cooling box according to one of the Claims 1 to 5, being characterized as follows: that the plate (15) for holding the butter tray (3) possesses an angular or concave recess for correct positioning of the butter tray (3).

7. A cooling box according to one of the Claims 1 to 6, being characterized as follows: that the protective cap (9) possesses a drip edge (16) which extends around the inside and also possesses a cover (17) at the rear.

## Revendications

1. Récipient de réfrigération pour beurre ou autres denrées équivalentes, se composant d'une base (2), dont la partie supérieure est formée d'une plaque (15) destinée à servir de fond pour une coupelle (3), et dont la partie inférieure est faite d'un récipient de réserve contenant de l'eau (11), et d'un couvercle réfrigérant (1), qui peut être placé dans la base (2), muni d'une cloison mince (4), sur laquelle une matière absorbante (8) est déposée et est liée au récipient de réserve contenant de l'eau (11), caractérisé de manière que le couvercle réfrigérant (1) est lié de façon mobile à la base (2), ainsi le couvercle réfrigérant (1) possède un capuchon de protection (9) troué recouvrant la matière absorbante (8), la face interne (4) du couvercle réfrigérant (1) a un prolongement qui ressemble à un aileron large (5), qui trempe dans le récipient d'eau (11) et qui est revêtu, de la matière absorbante (8) du couvercle réfrigérant (1), la face interne (4) du couvercle réfrigérant (1) est entourée latéralement par une rigole (6), qui garantit à la fois l'écoulement d'eau et la distance convenable entre la face interne (4) et le capuchon de protection (9) à son extérieur, c.-à.-d. à la face opposée à celle-là munie de charnières, et une poignée (7) se trouve sur le devant du couvercle réfrigérant (1) à la section de la rigole.

2. Récipient de réfrigération selon l'exigence n° 1, caractérisé par le fait que la liaison mobile du couvercle réfrigérant (1) avec la base (2) s'effectue par le prolongement qui ressemble à un aileron (5).

3. Récipient de réfrigération selon l'une des exigences nα 1 à no 2, caractérisé par le fait que la plaque (15) destinée à servir de fond pour la coupelle (3) sert de fond de réfrigération, qui présente un prolongement (13) ressemblant à un aileron large trempé dans le récipient de réserve d'eau (11) de part cela la partie de dessous de la plaque de réfrigération et du prolongement (13) sont recouverts par une matière absorbante (8), qu'en outre le fond de réfrigération est séparé du récipient de réserve d'eau (11) et que les cloisons laterales et de devant de la base (2) entre la plaque séparante (14) et le fond de réfrigération présentent des ouvertures pour l'évaporation de l'eau.

4. Récipient de réfrigération selon l'une des exigences n_{°} 1 à n_{°} 3, caractérisé par le fait que dans la plaque du devant de la base (2) se trouve une fenêtre (10) servant à contrôler le niveau de l'eau.

5. Récipient de réfrigération selon l'une des exigences n° 1 à n° 4, caractérisé par le fait que le récipient de réfrigération se compose de matières plastiques qui ne nuisent pas aux aliments.

6. Récipient de réfrigération selon l'une des exigences no 1 à no 5, caractérisé par le fait que la plaque (15) destinée à servir de fond pour la coupelle (3) présente une profondeur conforme ou un arrondi qui permet de centrer la coupelle (3).

7. Récipient de réfrigération selon l'une des exigences n° 1 à n° 6, caractérisé par le fait que le capuchon de protection (9) est entouré d'un bord pour égouter (16) et possède à l'arrière un couvercle (17).
